# EUROPÄISCHE PATENTSCHRIFT

(11) **EP 3 297 944 B1**
(45) Veröffentlichungstag und Bekanntmachung des Hinweises auf die Patenterteilung: **31.07.2019**
(21) Anmeldenummer: 16723787.4
(22) Anmeldetag: 20.05.2016
(51) Int. Cl.: B66B 11/02

(54) **AUFZUGSANLAGE**
LIFT SYSTEM
INSTALLATION D'ASCENSEUR

(30) Priorität: 21.05.2015 EP 15168668
(43) Veröffentlichungstag der Anmeldung: 28.03.2018
(73) Patentinhaber: Inventio AG, 6052 Hergiswil (CH)
(72) Erfinder: WELEKAR, Abhishek, Nagpur Maharashtra 440009 (IN); GORI, Sachin, Thane Maharashtra 401208 (IN)
(86) Internationale Anmeldenummer: PCT/EP2016/061489
(87) Internationale Veröffentlichungsnummer: WO 2016/185038

(56) Entgegenhaltungen:
- WO-A1-2010/121944
- US-A1- 2012 138 391

## Beschreibung

Die vorliegende Erfindung betrifft eine Aufzugsanlage mit einer Spannvorrichtung.

Bei Aufzugsanlagen werden zum Tragen und / oder Antreiben einer Aufzugskabine herkömmlicherweise Stahlseile als Tragmittel eingesetzt. Gemäss einer Weiterentwicklung solcher Stahlseile werden auch riemenartige Tragmittel, welche Zugträger und eine um die Zugträger angeordnete Ummantelung aufweisen, eingesetzt. Solch riemenartige Tragmittel sind, ähnlich wie herkömmliche Stahlseile, um Treibscheiben und Umlenkrollen in der Aufzugsanlage geführt. Im Gegensatz zu Stahlseilen werden riemenartige Tragmittel jedoch nicht in Rillen in den Umlenkrollen bzw. Treibscheiben geführt, sondern die riemenartigen Tragmittel liegen auf den Umlenkrollen bzw. Treibscheiben auf.

Dadurch sind riemenartige Tragmittel weniger gut seitlich geführt als herkömmliche Stahlseile auf den Umlenkrollen bzw. Treibscheiben. Somit kann es vorkommen, dass riemenartige Tragmittel seitlich von Umlenkrollen bzw. Treibscheiben versetzen bzw. abrutschen. Solche seitlichen Entgleisungen der riemenartigen Tragmittel werden insbesondere begünstigt durch Schrägzug, durch schwankende Spannungen in den riemenartigen Tragmitteln sowie durch Verschmutzungen oder Partikel, welche zwischen das riemenartige Tragmittel und eine Treibscheibe oder Umlenkrolle gelangen. Um solche seitlichen Entgleisungen von riemenartigen Tragmitteln auf Scheiben in der Aufzugsanlage zu verhindern, werden beispielsweise hochgezogene Seitenränder an den Umlenkrollen eingesetzt, US 2012/0138391 A1 offenbart einer Aufzugsanlage mit einem riemenartigen Tragmittel gemäß dem Oberbegriff des Anspruchs 1.

Es hat sich jedoch gezeigt, dass Massnahmen wie hochgezogene Seitenränder eine seitliche Entgleisung nicht in jedem Fall verhindern können.

Es ist daher eine Aufgabe der vorliegenden Erfindung, eine Aufzugsanlage zur Verfügung zu stellen, in welcher eine zumindest teilweise seitliche Entgleisung des Tragmittels von Umlenkrollen zuverlässig verhindert werden kann. Eine solche Einrichtung soll zudem kostengünstig und robust sowohl in der Herstellung als auch im Gebrauch sein.

Diese Aufgabe wird gelöst durch eine Aufzugsanlage, in welcher ein riemenartiges Tragmittel über eine Treibscheibe eines Antriebes und zwei Umlenkrollen einer Kabine geführt ist, wobei das riemenartige Tragmittel zwischen den zwei Umlenkrollen der Kabine zusätzlich über ein Spannelement geführt ist, durch welches das riemenartige Tragmittel mit einer Kraft beaufschlagt ist. Dabei ist das Spannelement beweglich angeordnet, sodass das riemenartige Tragmittel bei Nachlassen der Spannung vom Spannelement versetzt und dadurch nachgespannt wird.

Eine solche Anordnung eines Spannelementes hat den Vorteil, dass dadurch das riemenartige Tragmittel zwischen den Umlenkrollen nachgespannt wird, wenn die Spannung im riemenartigen Tragmittel kurzzeitig nachlässt. Ein solches kurzzeitiges Nachlassen der Spannung im riemenartigen Tragmittel kann beispielsweise dann auftreten, wenn die Kabine notfallmässig gestoppt wird. Durch das Aufrechterhalten einer gewissen Spannung im riemenartigen Tragmittel wird verhindert, dass das Tragmittel lose auf der Umlenkrolle aufliegt und einfach seitlich versetzen kann. Die hier vorgeschlagene Anordnung hat zudem den Vorteil, dass sie auf einfache Art und Weise in bereits bestehende Aufzugsanlagen nachgerüstet werden kann.

In einem vorteilhaften Ausführungsbeispiel ist das Spannelement im Wesentlichen mittig zwischen den zwei Umlenkrollen der Kabine angeordnet. Eine solche mittige Anordnung des Spannelementes zwischen den zwei Umlenkrollen der Kabine hat den Vorteil, dass dadurch durch nur ein Spannelement eine korrekte Führung des riemenartigen Tragmittels an beiden Umlenkrollen der Kabine gewährleistet werden kann.

In einem vorteilhaften Ausführungsbeispiel ist das riemenartige Tragmittel durch das Spannelement mit einer im Wesentlichen senkrecht zu einer Längsrichtung des riemenartigen Tragmittels wirkenden Kraft beaufschlagt. Dies hat den Vorteil, dass dadurch das riemenartige Tragmittel durch das Versetzen des Spannelementes möglichst effizient nachgespannt wird. Wirkt nämlich die Kraft auf das riemenartige Tragmittel in eine andere Richtung, wird eine entsprechend längere Versatzdistanz benötigt, um das Tragmittel in gleichem Umfang nachzuspannen.

In einem vorteilhaften Ausführungsbeispiel wirkt das Spannelement mit einer Spannkraft in einer Richtung weg von der Kabine auf das riemenartige Tragmittel. In einem alternativen Ausführungsbeispiel wirkt das Spannelement mit einer Spannkraft in einer Richtung zur Kabine hin auf das riemenartige Tragmittel. Je nach Ausgestaltung der Aufzugsanlage kann eine Wirkungsrichtung der Spannkraft des Spannelementes in die eine oder in die andere Richtung von Vorteil sein. Je nachdem, auf welcher Seite der Kabine der Platz zur Verfügung steht, wie das Tragmittel an der Kabine geführt ist, und in welche Richtung das riemenartige Tragmittel von dem Spannelement gebogen werden soll, kann die eine oder die andere Anordnung von Vorteil sein.

In einem vorteilhaften Ausführungsbeispiel wird eine Spannkraft des Spannelements durch eine Feder erzeugt. Dies hat den Vorteil, dass dadurch auf kostengünstige und zuverlässige Art eine Spannkraft auf das riemenartige Tragmittel zur Verfügung gestellt werden kann.

In einem vorteilhaften Ausführungsbeispiel umfasst das Spannelement eine Welle. Dies hat den Vorteil, dass eine solche Welle beispielsweise als drehbar gelagertes Element ausgebildet werden kann, sodass ein Verschleiss am riemenartigen Tragmittel sowie auch am Spannelement minimiert werden.

In einem vorteilhaften Ausführungsbeispiel ist das Spannelement in einer Führung geführt, sodass eine Bewegung des Spannelementes in einer von der Führung vorgegebenen Richtung erfolgt. Dies hat den Vorteil, dass dadurch eine Wirkungsrichtung des Spannelementes vorgegeben wird, wodurch ein möglichst effizienter und sicherer Einsatz des Spannelementes sichergestellt werden kann.

In einem vorteilhaften Ausführungsbeispiel ist auf der Welle des Spannelementes eine Rolle angeordnet. Dies hat den Vorteil, dass dadurch das riemenartige Tragmittel reibungsarm über das Spannelement abgerollt werden kann.

In einer vorteilhaften Weiterbildung hat die Rolle zur seitlichen Führung des riemenartigen Tragmittels Bordscheiben. Dies hat den Vorteil, dass dadurch ein seitliches Abrutschen des riemenartigen Tragmittels von den Rollen des Spannelementes verhindert werden kann.

In einem vorteilhaften Ausführungsbeispiel ist die Kabine vom riemenartigen Tragmittel unterschlungen, wobei die zwei Umlenkrollen der Kabine unterhalb der Kabine angeordnet sind. In einer alternativen Ausführungsform ist die Kabine an den zwei Umlenkrollen der Kabine aufgehängt, wobei die zwei Umlenkrollen der Kabine oberhalb der Kabine angeordnet sind. Je nach Konfiguration der gesamten Aufzugsanlage kann die eine oder die andere Anordnung des riemenartigen Tragmittels an der Kabine von Vorteil sein.

In einem vorteilhaften Ausführungsbeispiel hat das riemenartige Tragmittel eine konturierte Seite, insbesondere eine Traktionsseite mit längsgerichteten, V-förmigen Rippen. Dies hat den Vorteil, dass dadurch ein Traktionsverhalten des riemenartigen Tragmittels auf der Treibscheibe verbessert werden kann, und dass durch die längsgerichteten Rippen eine seitliche Führung des riemenartigen Tragmittels auf der Treibscheibe und auf den Umlenkrollen gewährleistet werden kann.

In einem vorteilhaften Ausführungsbeispiel sind zumindest zwei riemenartige Tragmittel in der Aufzugsanlage angeordnet, wobei jedes riemenartige Tragmittel mit einem separaten Spannelement beaufschlagt ist. In einer alternativen Ausführungsform sind ebenfalls zumindest zwei riemenartige Tragmittel in der Aufzugsanlage angeordnet, wobei die riemenartigen Tragmittel mit einem gemeinsamen Spannelement beaufschlagt sind. Das Vorsehen von separaten Spannelementen hat den Vorteil, dass dadurch jedes riemenartige Tragmittel individuell nachgespannt werden kann. Das Vorsehen von einem gemeinsamen Spannelement hat hingegen den Vorteil, dass dadurch eine kostengünstigere Ausgestaltung erreicht werden kann. Je nach Anforderungen und Spezifikationen der Aufzugsanlage kann die eine oder die andere Variante bevorzugt werden.

Die hier vorgeschlagenen Ausbildungen der Erfindung können in unterschiedlichen Aufzugsanlagen eingesetzt werden. So gibt es beispielsweise Aufzugsanlagen ohne Gegengewicht und Aufzugsanlagen mit Gegengewicht. Die hier beschriebene Spannvorrichtung ist grundsätzlich in vielen verschiedenen Typen von Aufzugsanlagen einsetzbar.

Anhand von Figuren wird die Erfindung symbolisch und beispielhaft näher erläutert. Es zeigen:
- Figur 1: eine schematische Darstellung einer beispielhaften Aufzugsanlage gemäss dem Stand der Technik;
- Figur 2: eine schematische Darstellung einer beispielhaften Kabine mit einem beispielhaften Spannelement;
- Figur 3: eine schematische Darstellung einer beispielhaften Kabine und einem beispielhaften Spannelement;
- Figur 4: eine schematische Darstellung eines beispielhaften Spannelementes;
- Figur 5: eine schematische Darstellung einer beispielhaften Führung; und
- Figur 6: eine schematische Darstellung eines beispielhaften riemenartigen Tragmittels.

In Figur 1 ist eine beispielhafte Ausführungsform einer Aufzugsanlage 1 gemäss Stand der Technik dargestellt. Die Aufzugsanlage 1 umfasst eine Kabine 2, ein Gegengewicht 3, einen Antrieb 4 und ein riemenartiges Tragmittel 5. Dabei ist das riemenartige Tragmittel 5 durch eine erste Tragmittelbefestigung 7 in der Aufzugsanlage 1 fixiert, über eine Gegengewichtsumlenkrolle 10 geführt, über eine Treibscheibe des Antriebs 4 geführt, über zwei Kabinenumlenkrollen 8 geführt und durch eine zweite Tragmittelbefestigung 7 wiederum in der Aufzugsanlage 1 befestigt.

In diesem Ausführungsbeispiel ist die Aufzugsanlage 1 in einem Schacht 6 angeordnet. In einer alternativen nicht dargestellten Ausführungsform ist die Aufzugsanlage nicht in einem Schacht angeordnet, sondern beispielsweise an einer Aussenwand eines Gebäudes.

Die beispielhafte Aufzugsanlage 1 in Figur 1 umfasst ein Gegengewicht 3. In einer nicht dargestellten alternativen Ausführungsform umfasst die Aufzugsanlage kein Gegengewicht. Es sind zudem zahlreiche andere Ausführungsformen einer Aufzugsanlage möglich.

In Figur 2 ist eine beispielhafte Ausführungsform einer Kabine 2 mit einem Spannelement 9 dargestellt. Hierbei ist die Kabine 2 an den Kabinenumlenkrollen 8 vom riemenartigen Tragmittel 5 aufgehängt. Die Kabinenumlenkrollen 8 befinden sich dabei oberhalb der Kabine 2. Das Spannelement 9 umfasst eine Rolle 14 und eine Feder 11. In diesem Ausführungsbeispiel beaufschlagt das Spannelement 9 das riemenartige Tragmittel 5 mit einer Spannkraft in Richtung der Kabine 2. Dies hat den Vorteil, dass dadurch durch das Spannelement 9 keine zusätzliche Gegenbiegung des riemenartigen Tragmittels 5 erfolgt. Gegenbiegungen verkürzen eine Lebensdauer eines riemenartigen Tragmittels erheblich. Durch die gezeigte Anordnung kann ein solch zusätzlicher Verschleiss des riemenartigen Tragmittels 5 verhindert werden.

In Figur 3 ist eine beispielhafte Ausführungsform einer Kabine 2 mit einem Spannelement 9 dargestellt. Im Unterschied zum Beispiel in Figur 2 verläuft hier das riemenartige Tragmittel 5 unter der Kabine 2 hindurch. Dabei sind die Kabinenumlenkrollen 8 unterhalb der Kabine 2 angeordnet. Die Kabine 2 wird durch das riemenartige Tragmittel 5 unterschlungen. Das Spannelement 9 umfasst wiederum eine Rolle 14 und eine Feder 11. In diesem Ausführungsbeispiel wirkt das Spannelement auf das riemenartige Tragmittel in einer Richtung weg von der Kabine 2. Dadurch kann, bereits zum Beispiel in Figur 2 erläutert, eine zusätzliche Gegenbiegung des riemenartigen Tragmittels 5 verhindert werden.

In Figur 4 ist eine beispielhafte Ausführungsform eines Spannelementes 9 dargestellt. Das hier dargestellte Spannelement 9 umfasst eine Welle 12 und zwei darauf angeordnete Rollen 14. Die Rollen 14 haben Bordscheiben 17 zur seitlichen Führung des riemenartigen Tragmittels 5 auf den Rollen 14. Zur Erzeugung einer Spannung ist das Spannelement 9 mit Federn 11 ausgerüstet. Dabei ist jeweils eine Feder 11 an je einem Ende der Welle 12 angeordnet. Durch eine solche Anordnung kann je nach Bedarf eines von den zwei parallel laufenden Tragmitteln stärker nachgespannt werden als das jeweils andere.

Um einen Verschleiss des Spannelements 9 bzw. des riemenartigen Tragmittels zu verringern, können Elemente des Spannelements 9 drehbar gelagert sein. Beispielsweise können die Rollen 14 auf der Welle 12 drehbar gelagert sein, oder aber die gesamte Welle 12 kann ihrerseits drehbar gelagert sein. Durch ein Mitlaufen der Rollen 14 bzw. der Welle 12 mit dem sich bewegenden riemenartigen Tragmittel kann ein übermässiger Verschleiss dieser Komponenten verhindert werden.

In Figur 5 ist eine beispielhafte Ausführungsform einer Führung 13 dargestellt. Dabei ist die Welle 12 des Spannelementes 9 in der Führung 13 geführt. Dadurch wird eine Richtung, in welcher die Welle 12 bei nachlassender Spannung des riemenartigen Tragmittels 5 versetzt wird, vorgegeben.

In Figur 6 ist eine beispielhafte Ausführungsform eines riemenartigen Tragmittels 5 dargestellt. Das riemenartige Tragmittel 5 hat mehrere parallel zueinander angeordnete Zugträger 15, welche in einem gemeinsamen Mantel 16 eingebettet sind. Das beispielhafte riemenartige Tragmittel 5 hat eine konturierte Seite, wobei auf dieser konturierten Seite längsgerichtete V-förmige Rippen ausgebildet sind.

## Patentansprüche

1. Aufzugsanlage (1), in welcher ein riemenartiges Tragmittel (5) über eine Treibscheibe eines Antriebs (4) und über zwei Umlenkrollen (8) einer Kabine (2) geführt ist, **dadurch gekennzeichnet, dass** das riemenartige Tragmittel (5) zwischen den zwei Umlenkrollen (8) der Kabine (2) zusätzlich über ein Spannelement (9) geführt ist, durch welches das riemenartige Tragmittel (5) mit einer Kraft beaufschlagt ist, und dass das Spannelement (9) beweglich angeordnet ist, sodass das riemenartige Tragmittel (5) bei nachlassender Spannung vom Spannelement (9) versetzt und dadurch nachgespannt wird.

2. Aufzugsanlage nach Anspruch 1, wobei das Spannelement (9) im Wesentlichen mittig zwischen den zwei Umlenkrollen (8) der Kabine (2) angeordnet ist.

3. Aufzugsanlage nach einem der vorhergehenden Ansprüche, wobei das riemenartige Tragmittel (5) durch das Spannelement (9) mit einer im Wesentlichen senkrecht zu einer Längsrichtung des riemenartigen Tragmittels (5) wirkenden Kraft beaufschlagt wird.

4. Aufzugsanlage nach einem der vorhergehenden Ansprüche, wobei das Spannelement (9) mit einer Spannkraft in einer Richtung weg von der Kabine (2) auf das riemenartige Tragmittel (5) wirkt.

5. Aufzugsanlage nach einem der Ansprüche 1 bis 3, wobei das Spannelement (9) mit einer Spannkraft in einer Richtung hin zur Kabine (2) auf das riemenartige Tragmittel (5) wirkt.

6. Aufzugsanlage nach einem der vorhergehenden Ansprüche, wobei eine Spannkraft des Spannelements (9) durch eine Feder (11) erzeugt wird.

7. Aufzugsanlage nach einem der vorgehenden Ansprüche, wobei das Spannelement (9) in einer Führung (13) geführt ist, sodass eine Bewegung des Spannelements (9) in einer von der Führung (13) vorgegebenen Richtung erfolgt.

8. Aufzugsanlage nach einem der vorhergehenden Ansprüche, wobei das Spannelement (9) eine Welle (12) umfasst.

9. Aufzugsanlage nach Anspruch 8, wobei auf der Welle (12) eine Rolle (14) angeordnet ist.

10. Aufzugsanlage nach Anspruch 9, wobei die Rolle (14) zur seitlichen Führung des riemenartigen Tragmittels (5) Bordscheiben (17) hat.

11. Aufzugsanlage nach einem der vorhergehenden Ansprüche, wobei die Kabine (2) vom riemenartigen Tragmittel (5) unterschlungen ist, wobei die zwei Umlenkrollen (8) der Kabine (2) unterhalb der Kabine (2) angeordnet sind.

12. Aufzugsanlage nach einem der Ansprüche 1 bis 10, wobei die Kabine (2) an den zwei Umlenkrollen (8) der Kabine (2) aufgehängt ist, wobei die zwei Umlenkrollen (8) der Kabine (2) oberhalb der Kabine (2) angeordnet sind.

13. Aufzugsanlage nach einem der vorhergehenden Ansprüche, wobei das riemenartige Tragmittel (5) eine konturierte Seite hat, insbesondere eine Traktionsseite mit längsgerichteten, V-förmigen Rippen.

14. Aufzugsanlage nach einem der vorhergehenden Ansprüche, wobei zumindest zwei riemenartige Tragmittel (5) in der Aufzugsanlage (1) angeordnet sind, wobei jedes riemenartige Tragmittel (5) mit einem separaten Spannelement (9) beaufschlagt ist.

15. Aufzugsanlage nach einem der Ansprüche 1 bis 13, wobei zumindest zwei riemenartige Tragmittel (5) in der Aufzugsanlage (1) angeordnet sind, wobei die riemenartigen Tragmittel (5) mit einem gemeinsamen Spannelement (9) beaufschlagt sind.

## Claims

1. An elevator system (1) in which a belt-type suspension means (5) is guided over a driving pulley of a drive unit (4) and over two deflection rollers (8) of an elevator car (2), **characterized in that** the belt-type suspension means (5) between the two deflection rollers (8) of the elevator car (2) is also guided over a tensioning element (9) that applies a force to the belt-type suspension means (5), and **in that** the tensioning element (9) is movably arranged such that the belt-type suspension means (5) is displaced by the tensioning element (9) when the tension diminishes and is thereby tensioned again.

2. The elevator system according to claim 1, wherein the tensioning element (9) is essentially arranged centered between the two deflection rollers (8) of the elevator car (2).

3. The elevator system according to any of the preceding claims, wherein the belt-type suspension means (5) is acted upon by the tensioning element (9) with a force acting essentially perpendicular to a longitudinal direction of the belt-type suspension means (5).

4. The elevator system according to any of the preceding claims, wherein the tensioning element (9) applies a tensioning force on the belt-type suspension means (5) in a direction away from the elevator car (2).

5. The elevator system according to any of claims 1 through 3, wherein the tensioning element (9) applies a tensioning force on the belt-type suspension means (5) in a direction towards the elevator car (2).

6. The elevator system according to any of the preceding claims, wherein a tensioning force of the tensioning element (9) is produced by a spring (11).

7. The elevator system according to any of the preceding claims, wherein the tensioning element (9) is guided in a guide (13) so that a movement of the tensioning element (9) occurs in a direction defined by the guide (13).

8. The elevator system according to any of the preceding claims, wherein tensioning element (9) comprises a shaft (12).

9. The elevator system according to claim 8, wherein a roller (14) is arranged on the shaft (12).

10. The elevator system according to claim 9, wherein the roller (14) has flanges (17) for laterally guiding the belt-type suspension means (5).

11. The elevator system according to any of the preceding claims, wherein the elevator car (2) is underlooped by belt-type suspension means (5), wherein the two deflection rollers (8) of the elevator car (2) are arranged below the elevator car (2).

12. The elevator system according to any of claims 1 through 10, wherein the elevator car (2) is suspended on the two deflection rollers (8) of the elevator car (2), wherein the two deflection rollers (8) of the elevator car (2) are arranged above the elevator car (2).

13. The elevator system according to any of the preceding claims, wherein the belt-type suspension means (5) has a contoured side, especially a traction side having longitudinal, V-shaped ribs.

14. The elevator system according to any of the preceding claims, wherein at least two belt-type suspension means (5) are arranged in the elevator system (1), wherein each belt-type suspension means (5) is acted on with a separate tensioning element (9).

15. The elevator system according to any of claims 1 through 13, wherein at least two belt-type suspension means (5) are arranged in the elevator system (1), wherein the belt-type suspension means (5) are acted on by a common tensioning element (9).

## Revendications

1. Installation d'ascenseur (1) dans laquelle un moyen de support de type courroie (5) est guidé sur une poulie motrice d'un mécanisme entraînement (4) et sur deux poulies de renvoi (8) d'une cabine (2), **caractérisée en ce que** le moyen de support de type courroie (5) situé entre les deux poulies de renvoi (8) de la cabine (2) est également guidé sur un élément de serrage (9) à travers lequel une force est appliquée sur le moyen de support de type courroie (5) et **en ce que** l'élément de serrage (9) est disposé de manière mobile, de sorte que le moyen de support de type courroie (5) soit déplacé par l'élément de serrage (9) lorsque la tension diminue et qu'il soit ainsi resserré.

2. Installation d'ascenseur selon la revendication 1, dans laquelle l'élément de serrage (9) est disposé sensiblement au centre entre les deux poulies de renvoi (8) de la cabine (2).

3. Installation d'ascenseur selon l'une des revendications précédentes, dans laquelle l'élément de serrage (9) applique, sur le moyen de support de type courroie (5), une force agissant sensiblement perpendiculairement à une direction longitudinale du moyen de support de type courroie (5).

4. Installation d'ascenseur selon l'une des revendications précédentes, dans laquelle l'élément de serrage (9) applique, sur le moyen de support de type courroie (5), une force de serrage dans une direction opposée à la cabine (2).

5. Installation d'ascenseur selon l'une des revendications 1 à 3, dans laquelle l'élément de serrage (9) applique, sur le moyen de support de type courroie (5), une force de serrage dans une direction de la cabine (2).

6. Installation d'ascenseur selon l'une des revendications précédentes, dans laquelle la force de serrage de l'élément de serrage (9) est générée par un ressort (11).

7. Installation d'ascenseur selon l'une des revendications précédentes, dans laquelle l'élément de serrage (9) est guidé dans un dispositif de guidage (13), de sorte que le mouvement de l'élément de serrage (9) s'effectue dans une direction prédéterminée par le dispositif de guidage (13).

8. Installation d'ascenseur selon l'une des revendications précédentes, dans laquelle l'élément de serrage (9) comprend un arbre (12).

9. Installation d'ascenseur selon la revendication 8, dans laquelle un rouleau (14) est disposé sur l'arbre (12).

10. Installation d'ascenseur selon la revendication 9, dans laquelle le rouleau (14) comporte des poulies à rebord (17) destinées au guidage latéral du moyen de support de type courroie (5).

11. Installation d'ascenseur selon l'une des revendications précédentes, dans laquelle le moyen de support de type courroie (5) passe en boucle sous la cabine (2), dans laquelle les deux poulies de renvoi (8) de la cabine (2) sont disposées en dessous de la cabine (2).

12. Installation d'ascenseur selon l'une des revendications 1 à 10, dans laquelle la cabine (2) est suspendue aux deux poulies de renvoi (8) de la cabine (2), les deux poulies de renvoi (8) de la cabine (2) étant disposées au-dessus de la cabine (2).

13. Installation d'ascenseur selon l'une des revendications précédentes, **caractérisée en ce que** le moyen de support de type courroie (5) présente un côté profilé, en particulier un côté de traction comportant des nervures longitudinales en V.

14. Installation d'ascenseur selon l'une des revendications précédentes, dans laquelle au moins deux moyens de support de type courroie (5) sont disposés dans l'installation d'ascenseur (1), chaque moyen de support de type courroie (5) étant sollicité par un élément de serrage (9) distinct.

15. Installation d'ascenseur selon l'une des revendications 1 à 13, dans laquelle au moins deux moyens de support de type courroie (5) sont disposés dans l'installation d'ascenseur (1), les moyens de support de type courroie (5) étant sollicités par un élément de serrage (9) commun.
